# EUROPÄISCHE PATENTSCHRIFT

(11) **EP 1 216 647 B1**
(45) Veröffentlichungstag und Bekanntmachung des Hinweises auf die Patenterteilung: **28.06.2006**
(21) Anmeldenummer: 01127264.8
(22) Anmeldetag: 16.11.2001
(51) Int. Cl.: A47L 15/42, A47L 15/23, A47L 15/46

(54) **Verfahren zum Betrieb einer Geschirrspülmaschine und Geschirrspülmaschine**
Dishwasher and method for operating a dishwasher
Lave-vaisselle et procédé de fonctionnement d'un lave-vaisselle

(30) Priorität: 21.12.2000 DE 10064119
(43) Veröffentlichungstag der Anmeldung: 26.06.2002
(73) Patentinhaber: BSH Bosch und Siemens Hausgeräte GmbH, 81739 München (DE)
(72) Erfinder: Schessl, Bernd, 89407 Dillingen (DE); Rosenbauer, Michael, 86756 Reimlingen (DE); Jerg, Helmut, 89537 Giengen (DE)

(56) Entgegenhaltungen:
- DE-A- 4 244 365
- DE-A- 4 404 369
- DE-A- 19 732 856
- US-A- 4 094 702
- PATENT ABSTRACTS OF JAPAN vol. 1998, no. 11, 30. September 1998 (1998-09-30) -& JP 10 165913 A (SANYO ELECTRIC CO LTD), 23. Juni 1998 (1998-06-23)

## Beschreibung

Die Erfindung betrifft ein Verfahren zum Betrieb einer Geschirrspülmaschine gemäß dem Oberbegriff des Anspruches 1 und eine Geschirrspülmaschine gemäß dem Oberbegriff des Anspruches 8, sowie es zum Beispiel auch die DE 197 32 856 beschreibt.

Bei Geschirrspülmaschinen kommt es immer wieder vor, dass die Sprühöffnungen der Sprüheinrichtung sich im Laufe der Zeit durch Ablagerungen, insbesondere Kalkablagerungen, teilweise oder ganz zusetzen, so dass nicht mehr genügend oder gar keine Spülflüssigkeit mehr durch die Sprühöffnungen hindurchtreten kann. Dies führt zu schlechten Reinigungsergebnissen. Derartige Verstopfungen der Sprühöffnungen sind für den Benutzer der Geschirrspülmaschine kaum oder gar nicht erkennbar, so dass auch keine Abhilfe vorgenommen werden kann.

Der Erfindung liegt die Aufgabe zugrunde, für den Benutzer einer Geschirrspülmaschine Verstopfungen der Sprühöffnungen leicht erkennbar zu machen.

Die Lösung der gestellten Aufgabe gelingt bei einem Verfahren zum Betrieb einer Geschirrspülmaschine nach der Erfindung dadurch, dass auch bei geöffneter Spülraumtür die Pumpe eingeschaltet und Spülflüssigkeit zugeführt werden kann, wobei jedoch gleichzeitig die Durchflussmenge der Spülflüssigkeit durch die Sprühöffnungen soweit reduziert wird, dass kein Abspritzen von Spülflüssigkeit durch die offene Türöffnung nach außen in die freie Umgebung erfolgt. Der Benutzer einer Geschirrspülmaschine kann somit bei geöffneter Spülraumtür die Sprüheinrichtung beobachten und erkennen, ob an allen Sprühöffnungen Spülflüssigkeit austritt, bzw. feststellen ob an verschiedenen Sprühöffnungen eine unterschiedliche Menge an Spülflüssigkeit austritt. Dies ist ein Zeichen dafür, dass zumindest eine teilweise Verstopfung der jeweiligen Sprühöffnungen vorliegt. Der Benutzer kann dann gezielt die betreffenden Sprühöffnungen reinigen, so dass wieder ein einwandfreier Durchfluss der Spülflüssigkeit durch die Sprühöffnungen gewährleistet ist. Mit der Erfindung ist es gelungen, für den Benutzer einer Geschirrspülmaschine Verstopfungen der Sprühöffnungen leicht erkennbar zu machen.

Eine einfache Möglichkeit zum Reduzieren der Durchflussmenge besteht darin, dass in Abhängigkeit von der Offenstellung der Spülraumtür eine Absenkung der Pumpendrehzahl erfolgt, so dass deren Förderleistung soweit reduziert wird, dass kein Abspritzen von Spülflüssigkeit in die freie Umgebung eintritt. In Abhängigkeit von der Offenstellung der Spülraumtür kann auf den elektrischen Steuerkreis der Pumpe eingewirkt werden, um so deren Förderleistung zu vermindern. Dabei kann zunächst auf eine bestimmte Mindestförderleistung zurückgeschaltet werden. Es besteht dann die Möglichkeit mittels eines im Steuerkreis der Pumpe angeordneten, von Hand verstellbaren Steuergliedes, beispielweise eines Potentiometers, eine für die Überprüfung geeignete Förderleistung der Pumpe einzuregulieren.

Eine Reduzierung der Durchflussmenge kann auch dadurch erreicht werden, dass in Abhängigkeit von der Offenstellung der Spülraumtür mindestens ein in der Zuleitung von der Pumpe zu der Sprüheinheit angeordnetes, die Durchflussmenge reduzierendes Drosselorgan aktiviert wird. In diesem Falle kann die Pumpe mit normaler Leistung betrieben werden und das Drosselorgan sorgt für die Minderung der Durchflussmenge. Dabei kann es wiederum von Vorteil sein, dass die Durchflussmenge des Drosselorganes regulierbar ist.

Als Drosselorgan kann ein Druckminderungsventil zum Einsatz kommen. Es besteht auch die Möglichkeit als Drosselorgan ein Blendenelement vorzusehen, dessen Blendenöffnung mittels eines in Abhängigkeit von der Offenstellung der Spülraumtür angesteuerten Antriebsgliedes in Richtung verminderter Durchlassfähigkeit verstellt wird oder ein im Zweitaktverfahren gesteuertes Ventil zu verwenden, wobei die Zweitaktsteuerung in Abhängigkeit von der Offenstellung der Spülraumtür in Gang gesetzt wird.

Die eingangs genannte Aufgabe wird bei einer nach dem vorbeschriebenen Verfahren betreibbaren Geschirrspülmaschine dadurch gelöst, dass ein Steuerelement vorgesehen ist, durch das bei geöffneter Spülraumtür direkt oder indirekt sowohl die Pumpe einschaltbar als auch die Zufuhr von Spülflüssigkeit freigebbar ist, dass ferner ein die Offenstellung der Spülraumtür erfassender Sensor vorhanden ist, durch den eine Drosselung der Durchflussmenge von Spülflüssigkeit durch die Sprühöffnungen bei geöffneter Spülraumtür ausgelöst ist. Mittels des Steuerelementes kann ein Prüfprogramm aktiviert werden, durch das auch bei geöffneter Spülraumtür die Pumpe eingeschaltet und die Zufuhr von Spülflüssigkeit freigegeben wird. Gleichzeitig wird durch den die Offenstellung der Spülraumtür erfassenden Sensor die Durchflussmenge an den Sprühöffnungen reduziert. Damit ist ohne die Gefahr des Austretens von Spülflüssigkeit aus dem Spülraum eine Überprüfung der Durchlässigkeit der Sprühöffnungen möglich.

Der Sensor kann in Abhängigkeit vom Betätigen des das Prüfprogramm aktivierenden Steuerelementes eingeschaltet werden.

Zweckmäßig ist es, wenn durch ein Steuersignal des Sensors der elektrische Steuerkreis der Pumpe im Sinne einer Verminderung der Förderleistung der Pumpe beeinflusst ist. Über ihren elektrischen Steuerkreis kann die Pumpe in ihrer Drehzahl und damit in ihrer Förderleistung soweit heruntergefahren werden, dass kein Abspritzen von Spülflüssigkeit aus dem Spülraum heraus nach außen erfolgt.

Eine weitere Möglichkeit zum Reduzieren der Durchflussmenge besteht darin, dass in der Zuleitung von der Pumpe zu der Sprüheinrichtung ein in seiner Durchflussmenge durch ein Steuersignal des Sensors regulierbares Drosselorgan angeordnet ist.

Als Drosselorgan kann vorteilhafterweise ein Druckminderungsventil oder ein Blendenelement vorgesehen sein, dessen Blendenöffnung durch ein Steuersignal des Sensors im Sinne einer Verminderung der Durchflussmenge verstellbar ist. Werden solche Drosselorgane verwendet, dann kann die Pumpe auch während der Durchführung einer Überprüfung der Durchlässigkeit der Sprühöffnungen mit ihrer normalen Leistung betrieben werden.

Anhand eines in der Zeichnung in schematischer Form dargestellten Ausführungsbeispieles wird die Erfindung nachfolgend noch näher erläutert.

Mit 1 ist eine Geschirrspülmaschine bezeichnet, die einen durch eine Spülraumtür 2 verschließbaren Spülraum 3 aufweist. In dem Spülraum 3 ist eine Sprüheinrichtung 4 angebracht, die mit Sprühöffnungen 5 versehene Sprüharme 6 besitzt. Die Sprüharme 6 sind im gezeigten Ausführungsbeispiel drehbar angeordnet. Mittels einer im Sockel der Geschirrspülmaschine 1 eingebauten, durch einen Elektromotor 7 angetriebenen Pumpe 8 wird den Sprüharmen 6 über ein mit dem Pumpenauslass 9 verbundenes Zuleitungsrohr 10 Spülflüssigkeit zugeführt. Die Spülflüssigkeit tritt dann über die Sprühöffnungen 5 aus und wird auf das in dem Spülraum 3 eingebrachte zu reinigende Geschirr gesprüht. Die Zufuhr der Spülflüssigkeit zur Pumpe 8 erfolgt über eine Zuflussleitung 11.

Im Zuge des Zuleitungsrohres 10 ist im gezeigten Ausführungsbeispiel ein regulierbares Drosselorgan 12 angeordnet. Das Drosselorgan 12 wird durch ein von einem die Offenstellung der Spülraumtür 2 erfassenden Sensor 13 ausgehendes Steuersignal gesteuert und zwar derart, dass durch dieses nur in der Offenstellung der Spülraumtür 2 von dem Sensor 13 abgegebene Steuersignal das Drosselorgan 12 auf minimale Durchflussmenge zugesteuert wird.

Um bei geöffneter Spülraumtür 2 die Überprüfung der Durchlässigkeit der Sprühöffnungen 5 durchführen zu können, ist ein Steuerelement 14, z.B. ein Taster, vorgesehen, durch dessen Betätigung sowohl der Elektromotor 7 eingeschaltet als auch ein im Zuge der Zuflussleitung 11 angeordnetes Ventil 15 freigeschaltet werden kann. Somit ist auch bei geöffneter Spülraumtür 2 eine Förderung von Spülflüssigkeit möglich.

Durch Betätigen des Steuerelementes 14 kann die Förderung von Spülflüssigkeit eingeleitet werden. Ist dann gleichzeitig die Spülraumtür 2 geöffnet, wird durch den Sensor 13 die Durchflussmenge von Spülflüssigkeit durch die Sprühöffnungen 5 soweit reduziert, dass an den Sprühöffnungen 5 kein starker Strahl auftritt, der aus dem Spülraum 3 austreten könnte. Der Benutzer der Geschirrspülmaschine kann daher bei geöffneter Spülraumtür 2, ohne die Gefahr nassgespritzt zu werden, die einzelnen Sprühöffnungen 5 beobachten und deren einwandfreie Durchlässigkeit überprüfen. Bei festgestellter mangelnder Durchlässigkeit können dann die betreffenden Sprühöffnungen 5 gezielt gereinigt werden.

Mit der Erfindung ist es gelungen, für den Benutzer einer Geschirrspülmaschine 1 Verstopfungen der Sprühöffnungen 5 leicht erkennbar zu machen.

## Patentansprüche

1. Verfahren zum Betrieb einer Geschirrspülmaschine, die in ihrem mittels einer Spülraumtür verschließbaren Spülraum mindestens eine von einer Pumpe mit Spülflüssigkeit versorgte, mit Sprühöffnungen versehene Sprüheinrichtung aufweist, durch welche Sprühöffnungen die Spülflüssigkeit in den Spülraum versprüht wird,
**dadurch gekennzeichnet,**
**dass** auch bei geöffneter Spülraumtür die Pumpe eingeschaltet und Spülflüssigkeit zugeführt werden kann, wobei jedoch gleichzeitig die Durchflussmenge der Spülflüssigkeit durch die Sprühöffnungen soweit reduziert wird, dass kein Abspritzen von Spülflüssigkeit durch die offene Türöffnung nach außen in die freie Umgebung erfolgt.

2. Verfahren nach Anspruch 1, **dadurch gekennzeichnet, dass** in Abhängigkeit von der Offenstellung der Spülraumtür eine Absenkung der Pumpendrehzahl erfolgt, so dass deren Förderleistung soweit reduziert wird, dass kein Abspritzen von Spülflüssigkeit in die freie Umgebung eintritt.

3. Verfahren nach Anspruch 1, **dadurch gekennzeichnet, dass** in Abhängigkeit von der Offenstellung der Spülraumtür mindestens ein in der Zuleitung von der Pumpe zu der Sprüheinheit angeordnetes, die Durchflussmenge reduzierendes Drosselorgan aktiviert wird.

4. Verfahren nach Anspruch 3, **dadurch gekennzeichnet, dass** die Durchflussmenge des Drosselorganes regulierbar ist.

5. Verfahren nach Anspruch 3 oder 4, **dadurch gekennzeichnet, dass** als Drosselorgan ein Druckminderungsventil verwendet ist.

6. Verfahren nach Anspruch 3 oder 4, **dadurch gekennzeichnet, dass** als Drosselorgan ein Blendenelement vorgesehen ist, dessen Blendenöffnung mittels eines in Abhängigkeit von der Offenstellung der Spülraumtür angesteuerten Antriebsgliedes in Richtung verminderter Durchlassfähigkeit verstellt wird.

7. Verfahren nach Anspruch 3 oder 4, **dadurch gekennzeichnet, dass** als Drosselorgan ein im Zweitaktverfahren gesteuertes Ventil verwendet wird, wobei die Zweitaktsteuerung in Abhängigkeit von der Offenstellung der Spülraumtür in Gang gesetzt wird.

8. Nach dem Verfahren eines der Ansprüche 1-7 betreibbare Geschirrspülmaschine, die in ihrem mittels einer Spülraumtür (2) verschließbaren Spülraum (3) mindestens eine von einer Pumpe (8) mit Spülflüssigkeit versorgte, mit Sprühöffnungen (5) versehene Sprüheinrichtung (4) aufweist, durch welche Sprühöffnungen (5) die Spülflüssigkeit in den Spülraum (3) versprühbar ist, **dadurch gekennzeichnet, dass** ein Steuerelement (14) vorgesehen ist, durch das bei geöffneter Spülraumtür (2) direkt oder indirekt sowohl die Pumpe (8) einschaltbar als auch die Zufuhr von Spülflüssigkeit freigebbar ist, dass ferner ein die Offenstellung der Spülraumtür (2) erfassender Sensor (13) vorhanden ist, durch den eine Drosselung der Durchflussmenge von Spülflüssigkeit durch die Sprühöffnungen (5) bei geöffneter Spülraumtür (2) ausgelöst ist.

9. Geschirrspülmaschine nach Anspruch 8, **dadurch gekennzeichnet, dass** der Sensor (13) in Abhängigkeit von der Betätigung des Steuerelementes (14) aktiviert ist.

10. Geschirrspülmaschine nach Anspruch 8 oder 9, **dadurch gekennzeichnet, dass** durch ein Steuersignal des Sensors (13) der elektrische Steuerkreis der Pumpe (8) im Sinne einer Verminderung der Förderleistung der Pumpe (8) beeinflusst ist.

11. Geschirrspülmaschine nach Anspruch 8 oder 9, **dadurch gekennzeichnet, dass** in der Zuleitung (10) von der Pumpe (8) zu der Sprüheinrichtung (4) ein in seiner Durchflussmenge durch ein Steuersignal des Sensors (13) regulierbares Drosselorgan (12) angeordnet ist.

12. Geschirrspülmaschine nach Anspruch 10, **dadurch gekennzeichnet, dass** das Drosselorgan (12) ein Druckminderungsventil ist.

13. Geschirrspülmaschine nach Anspruch 10, **dadurch gekennzeichnet, dass** als Drosselorgan (12) ein Blendenelement vorgesehen ist, dessen Blendenöffnung durch ein Steuersignal des Sensors (13) im Sinne einer Verminderung der Durchflussmenge verstellbar ist.

## Claims

1. Method of operating a dishwashing machine which has in its rinsing chamber, which is closable by means of a rinsing chamber door, at least one spray equipment, which is supplied with rinsing liquid by a pump and is provided with spray openings through which the rinsing liquid is sprayed into the rinsing chamber, **characterised in that** the pump can be switched on and rinsing liquid fed even when the rinsing chamber door is open, wherein, however, at the same time the throughflow quantity of the rinsing liquid through the spray openings is reduced to such an extent that no spraying of rinsing liquid outwardly through the open door opening into the free environment takes place.

2. Method according to claim 1, **characterised in that** a reduction in the pump rotational speed is carried out in dependence on the open setting of the rinsing chamber door so that the conveying performance of the pump is reduced to such an extent that no spraying of rinsing liquid enters into the free environment.

3. Method according to claim 1, **characterised in that** at least one throttle element arranged in the feed duct from the pump the spray unit and reducing the throughflow quantity is activated in dependence on the open setting of the rinsing chamber door.

4. Method according to claim 3, **characterised in that** the throughflow quantity of the throttle element can be regulated.

5. Method according to claim 3 or 4, **characterised in that** a pressure reducing valve is used as throttle element.

6. Method according to claim 3 or 4, **characterised in that** an aperture element, the aperture opening of which is adjusted by means of a drive element controlled in drive in dependence on the open setting of the rinsing chamber door in the direction of reduced pass capability, is provided as throttle element.

7. Method according to claim 3 or 4, **characterised in that** a valve controlled in two-cycle process is used as throttle element, wherein the two-cycle control is set in motion in dependence on the open setting of the rinsing chamber door.

8. Dishwashing machine which is operable according to the method of one of claims 1 to 7 and which has in its rinsing chamber (3), which is closable by means of a rinsing chamber door (2), at least one spray equipment (4), which is supplied with rinsing liquid by a pump (8) and provided with spray openings (5) through which the rinsing liquid can be sprayed into the rinsing chamber (3), **characterised in that** a control element (14) is provided, by which when the rinsing chamber door (2) is open directly or indirectly not only the pump (8) can be switched on, but also the feed of rinsing liquid can be freed, and that in addition a sensor (13) detecting the open setting of the rinsing chamber door (2) is present, by which a throttling of the throughflow quantity of rinsing liquid through the spray openings (5) when the rinsing chamber door (2) is open is triggered.

9. Dishwashing machine according to claim 8, **characterised in that** the sensor (13) is activated in dependence on the actuation of the control element (14).

10. Dishwashing machine according to claim 8 or 9, **characterised in that** the electrical control circuit of the pump (8) is influenced by a control signal in the sense of a reduction in the conveying performance of the pump (8).

11. Dishwashing machine according to claim 8 or 9, **characterised in that** a throttle element (12) able to be regulated in its throughflow quantity by a control signal of the sensor (13) is arranged in the feed duct (10) from the pump (8) to the spray equipment (4).

12. Dishwashing machine according to claim 10, **characterised in that** the throttle element (12) is a pressure reducing valve.

13. Dishwashing machine according to claim 10, **characterised in that** an aperture element, the aperture opening of which is adjustable by a control signal of the sensor (13) in the sense of a reduction of the throughflow quantity, is provided as throttle element (12).

## Revendications

1. Procédé de fonctionnement d'un lave-vaisselle qui, dans sa chambre de lavage pouvant être fermée au moyen d'une porte de chambre de lavage, présente au moins un dispositif d'arrosage alimenté en liquide d'arrosage par une pompe et muni d'orifices d'arrosage, au moyen desquels orifices d'arrosage le liquide de lavage est aspergé dans la chambre de lavage,
**caractérisé**
**en ce que** la pompe peut être mise en marche et du liquide de lavage peut être alimenté même lorsque la porte de la chambre de lavage est ouverte, le débit du liquide de lavage à travers les orifices d'arrosage étant cependant tellement simultanément réduit que le liquide de lavage n'est pas projeté vers l'extérieur dans l'environnement libre par l'ouverture de porte ouverte.

2. Procédé selon la revendication 1, **caractérisé en ce qu'**une baisse de la vitesse de la pompe a lieu en fonction de la, position d'ouverture de la porte de la chambre de lavage, de sorte que le débit de la pompe est tellement réduit qu'il ne se produit pas de projection de liquide de lavage dans l'environnement libre.

3. Procédé selon la revendication 1, **caractérisé en ce qu'**au moins un organe d'étranglement disposé dans la conduite d'arrivée, allant de la pompe vers l'unité d'arrosage, et réduisant le débit est activé en fonction de la position d'ouverture de la porte de la chambre de lavage.

4. Procédé selon la revendication 3, **caractérisé en ce que** le débit de l'organe d'étranglement est réglable.

5. Procédé selon la revendication 3 ou 4, **caractérisé en ce qu'**une soupape de réduction de pression est utilisée comme organe d'étranglement.

6. Procédé selon la revendication 3 ou 4, **caractérisé en ce qu'**un élément obturateur est prévu comme organe d'étranglement, dont l'ouverture d'obturateur est réglée au moyen d'un organe d'entraînement commandé en fonction de la position d'ouverture de la porte de la chambre de lavage en direction d'une capacité de débit réduite.

7. Procédé selon la revendication 3 ou 4, **caractérisé en ce qu'**une soupape commandée par un cycle à deux temps est utilisée comme organe d'étranglement, la commande du cycle à deux temps étant mise en marche en fonction de la position d'ouverture de la porte de la chambre de lavage.

8. Lave-vaisselle pouvant fonctionner selon le procédé de l'une des revendications 1 à 7, qui, dans sa chambre de lavage (3) pouvant être fermée au moyen d'une porte (2) de chambre de lavage, présente au moins un dispositif d'arrosage (4) alimenté en liquide d'arrosage par une pompe (8) et muni d'orifices d'arrosage (5), au moyen desquels orifices d'arrosage (5) le liquide de lavage est aspergé dans la chambre de lavage (3), **caractérisé en ce qu'**un élément de commande (14) est prévu, au moyen duquel, lorsque la porte (2) de la chambre de lavage est ouverte, il est possible, directement ou indirectement, aussi bien de mettre la pompe (8) en marche que de libérer l'alimentation en liquide de lavage, **en ce qu'**en outre un capteur (13) détectant la position d'ouverture de la porte (2) de la chambre de lavage est présent, au moyen duquel un étranglement du débit de liquide de lavage à travers les orifices d'arrosage (5) est déclenché lorsque la porte (2) de la chambre de lavage est ouverte.

9. Lave-vaisselle selon la revendication 8, **caractérisé en ce que** le capteur (13) est activé en fonction de l'actionnement de l'élément de commande (14).

10. Lave-vaisselle selon la revendication 8 ou 9, **caractérisé en ce que** le circuit de commande électrique de la pompe (8) est influencé au sens d'une diminution du débit de la pompe (8) en raison d'un signal de commande du capteur (13).

11. Lave-vaisselle selon la revendication 8 ou 9, **caractérisé en ce qu'**un organe d'étranglement (12) est disposé dans la conduite d'arrivée (10), allant de la pompe (8) vers le dispositif d'arrosage (4), dont le débit est réglable au moyen d'un signal de commande du capteur (13).

12. Lave-vaisselle selon la revendication 10, **caractérisé en ce que** l'organe d'étranglement (12) est une soupape de réduction de pression.

13. Lave-vaisselle selon la revendication 10, **caractérisé en ce qu'**un élément obturateur est prévu comme élément d'étranglement (12), dont l'ouverture d'obturateur est réglable au moyen d'un signal de commande du capteur (13) au sens d'une diminution du débit.
